# EUROPÄISCHE PATENTSCHRIFT

(11) **EP 0 517 655 B1**
(45) Veröffentlichungstag und Bekanntmachung des Hinweises auf die Patenterteilung: **31.07.1996**
(21) Anmeldenummer: 92810387.8
(22) Anmeldetag: 22.05.1992
(51) Int. Cl.: D02H 3/00, D02H 7/00

(54) **Verfahren und Vorrichtung zum Schären von Fäden auf die Schärtrommel einer Konus-Schärmaschine**
Process and device for warping threads on the drum of a sectional warping machine
Procédé et dispositif d'ourdissage de fils sur le tambour d'ourdissage d'un ourdissoir sectionnel

(30) Priorität: 07.06.1991 CH 1709/91
(43) Veröffentlichungstag der Anmeldung: 09.12.1992
(73) Patentinhaber: Benninger AG, CH-9240 Uzwil (CH)
(72) Erfinder: Ulbrich, Horst, CH-9244 Niederuzwil (CH)
(74) Vertreter: Wenger, René

(56) Entgegenhaltungen:
- DE-A- 1 814 991
- DE-A- 3 103 555
- DE-A- 3 149 984
- DE-A- 3 702 293
- DE-A- 3 900 487
- DE-A- 4 014 358
- DE-B- 2 510 517
- US-A- 1 478 082
- US-A- 4 890 368

## Beschreibung

Die Erfindung betrifft ein Verfahren zum Schären von Fäden auf die Schärtrommel einer Konusschärmaschine gemäss dem Oberbegriff von Anspruch 1. Die Erfindung betrifft ausserdem eine Vorrichtung gemäss dem Oberbegriff von Anspruch 4.

Schärprozesse dieser Art sind seit vielen Jahren bekannt und gebräuchlich. In der DE-B-2510517 oder in der DE-A-3702293 sind typische Verfahren und Vorrichtungen dieser Gattung beschrieben. Bei allen bisherigen Verfahren war der Drehsinn der Schärtrommel so, dass das vom Schärriet kommende Schärband über den Scheitelpunkt der Schärtrommel aufgewickelt wurde. Dies bedeutet, dass das Schärband nach oben gegen den Scheitelpunkt hin gelenkt bzw. umgelenkt werden muss. Bei dieser Anordnung legt das Schärband zwischen dem Schärriet und dem eigentlichen Auflaufpunkt auf der Schärtrommel bzw. auf dem Wickel eine relativ grosse Strecke zurück. Speziell bei grossen Wickelgeschwindigkeiten hat dies eine unregelmässige Ablage des Schärbandes auf dem Wickel zur Folge. Schliesslich verändert sich die freie Strecke des Schärbandes zwischen der Umlenkung und dem Auflaufpunkt mit wachsendem Wickel ständig, was ebenfalls zu unregelmässigen Wickeln führen kann. Besonders schwierig beim Aufwickeln über den Scheitelpunkt ist das Herstellen von Fadenkreuzen durch Einlegen von Teilschnüren oder anderen Teilelementen.

Gemäss der DE-B-25 10 517 erfolgt das Aufwickeln des Schärbandes ohne Umlenkung direkt auf die Schärtrommel. Dabei muss das Schärriet jedoch je nach Auflaufwinkel des Bandes auf die Trommel nachgeführt werden, was eine sehr aufwendige Steuerung erfordert.

Es ist daher eine Aufgabe der Erfindung, die bekannten Verfahren und Vorrichtungen derart zu verbessern, dass bei einfachem konstruktivem Aufbau die Qualität der Schärkette verbessert wird und dass dem Bedienungspersonal das Arbeiten an der Schärmaschine erleichtert wird. Diese Aufgabe wird in verfahrensmässiger Hinsicht mit einem Verfahren mit den Merkmalen im Anspruch 1 und in vorrichtungsmässiger Hinsicht mit einer Vorrichtung mit den Merkmalen im Anspruch 4 gelöst.

Weitere Merkmale der Erfindung sind in der Unteransprücher dargelegt.

Die Umlenkung des Schärbandes über eine Umlenkwalze nach unten und die Aenderung des Drehsinns der Schärtrommel bewirken auf überraschend einfache Weise eine erhebliche Verbesserung der Wickelqualität. Die geometrischen Beziehungen zwischen den einzelnen Bauteilen ändern sich derart, dass der Auflaufpunkt des Schärbandes auf der Schärtrommel bzw. auf dem Wickel praktisch unmittelbar unter der Umlenkwalze liegt. Damit verkürzt sich die gesamte Strecke des Schärbandes zwischen dem Schärriet und dem Auflaufpunkt. Das Arbeiten an der Schärmaschine, insbesondere beim Anbringen von Fadenkreuzen, wird wesentlich vereinfacht und ausserdem kann auch die Konstruktion der Schärmaschine vereinfacht werden. Aber auch aufwendige Schärblattsteuerungen zum Nachführen des Schärriets bezüglich des Einfallswinkels des Schärbandes sind nicht erforderlich.

Eine Vereinfachung ergibt sich insbesondere, wenn die Umlenkwalze unmittelbar als Messwalze zum Messen der Bandzugspannung und/oder der Bandlänge ausgebildet ist. Da bei der erfindungsgemässen Fadenführung der Umschlingungswinkel an der Umlenkwalze stets etwa gleich gross ist, kann eine präzise Messung der Bandzugspannung ohne zusätzliche Mittel vorgenommen werden.

Die unter der Umlenkwalze angeordnete und gegen die Schärbandtrommel pressbare Presswalze zum Egalisieren des Schärbandauftrags auf der Schärtrommel presst das Schärband unmittelbar nach dem Auflaufpunkt gegen die Trommel, ohne dass das Schärband zuerst eine fast vollständige Trommelumdrehung zurücklegen muss. Auch dadurch wird die Wickelqualität günstig beeinflusst. Die Presswalze kann dabei trotzdem auf an sich bekannte Weise zum Messen des Schärbandauftrags eingesetzt werden.

Aber auch der Bäumprozess nach dem Schären, also das gemeinsame Abwickeln des Schärbandes als Schärkette auf den Schärbaum, kann durch den geänderten Drehsinn der Schärtrommel wesentlich verbessert werden. Bei den bekannten Vorrichtungen erfolgte das Abwickeln der Schärkette gezwungenermassen über den Fusspunkt der Schärtrommel, wobei die Schärkette relativ steil nach oben gegen eine Umlenkwalze zwischen der Schärtrommel und dem Kettbaum oder direkt an den Kettbaum geführt wurde. Mit zunehmendem Wickelauftrag am Kettbaum bzw. mit abnehmender Wickeldicke an der Schärtrommel vergrösserte sich der Umlenkwinkel an dieser Umlenkwalze ständig. Beim Abwikkeln der Schärkette über den Scheitelpunkt der Schärtrommel werden wesentlich bessere Bedingungen erreicht. Eine leichte Veränderung des Umlenkwinkels findet zwar ebenfalls statt. Da die Umlenkwalze jedoch etwa auf einer Ebene im Bereich des Scheitelpunktes der Schärtrommel angeordnet ist, sind die Winkeldifferenzen wesentlich kleiner. Damit wird es möglich, diese Umlenkwalze für die Schärkette als Messwalze zum Messen der Kettspannung auszubilden.

Die Umlenkwalze kann aber auch als Schlichtewalze eingesetzt werden, da der etwa gleichbleibende Umschlingungswinkel einen gleichmässigen Schlichteauftrag gewährleistet. Aber auch ohne dazwischengeschaltete Umlenkung ist die Abwicklung der Schärkette über den Scheitelpunkt vorteilhaft, da die Schärkette besser sichtbar und besser zugänglich ist.

Ein Ausführungsbeispiel der Erfindung ist in den Zeichnungen dargestellt und wird nachstehend genauer beschrieben. Es zeigen:
- Figur 1: eine Seitenansicht auf eine erfindungsgemässe Schärmaschine in stark vereinfachter, schematischer Darstellungsweise,
- Figur 2: eine etwas vergrösserte Darstellung des Fadenlaufs an der Schärtrommel gemäss Figur 1,
- Figur 3: ein alternatives Ausführungsbeispiel , und
- Figur 4: eine etwas vergrösserte Darstellung des Fadenlaufs an der Schärtrommel gemäss Figur 3.

Die Schärmaschine 1 besteht auf an sich bekannte Weise aus einer Schärtrommel 2, die in einem hier nicht näher dargestellten Gestell drehantreibbar gehalten ist. Dabei handelt es sich um eine Konusschärmaschine, bei welcher die einzelnen Schärbänder konisch aufgewickelt werden. Die Fäden werden von einem nicht dargestellten Spulengatter abgezogen und gelangen als Fadenverband 5 zu einem Schärriet 7, wo sie zu einem Schärband 3 zusammengeführt werden. Das Schärriet ist auf einem Schärschlitten 4 befestigt, der entsprechend der Konusneigung und der zunehmenden Wickeldicke achsparallel und bezüglich seines Abstands zur Schärtrommel radial verschiebbar ist. Die Bewegung des Schärschlittens erfolgt durch hier nicht näher dargestellte Steuerungsmittel, welche dem Fachmann an sich ebenfalls bekannt sind.

Zwischen dem Schärriet 7 und der Schärtrommel 2 ist eine Umlenkwalze 6 angeordnet, deren Achse 8 auf einer horizontalen Ebene zwischen der Achse 9 der Schärtrommel 2 und deren Scheitelpunkt 10 liegt. Die Umlenkwalze 6 ist dem Schärschlitten 4 zugeordnet und bewegt sich somit zusammen mit dem Schärriet 7 relativ zur Schärtrommel 2.

Die Umlenkwalze 6 ist vorzugsweise als Messwalze, z.B. gemäss CH-A-675 589 ausgebildet, welche durch die Zugspannung des Schärbandes 3 auslenkbar ist, wobei mit zunehmender Auslenkung die Bremsmittel am Gatter gelockert werden. Selbstverständlich ist es aber auch denkbar, die Fadenspannung mit anderen Mitteln zu messen und die Umlenkwalze 6 fest zu lagern.

Unterhalb der Umlenkwalze 6 ist eine Presswalze 11 angeordnet, welche gegen die Schärtrommel 2 anpressbar ist. Die Presswalze ist ebenfalls dem Schärschlitten 4 zugeordnet und bewegt sich zusammen mit dem Schärriet 7 und mit der Umlenkwalze 6. Die Achse 12 der Presswalze 11 ist vorzugsweise auf der gleichen horizontalen Ebene angeordnet wie die Achse 9 der Schärtrommel 2. Die Presswalze 11 dient dazu, den Bandauftrag auf der Trommel zu egalisieren. Gleichzeitig kann der Bandauftrag gemessen werden und daraus das Längenmass des bereits aufgewickelten Schärbandes errechnet und für alle Schärbänder gleich gehalten werden.

Zum Schären wird die Schärtrommel 2 in Pfeilrichtung a gedreht, so dass die Drehrichtung über den Scheitelpunkt 10 gegen die Umlenkwalze 6 verläuft. Wie insbesondere aus Figur 2 ersichtlich ist, liegt der Auflaufpunkt 14 des Schärbandes auf der Schärtrommel 2 bzw. auf dem Wickel 18 unterhalb der Umlenkwalze 6 und sehr nahe bei der horizontalen Mittelebene der Schärtrommel. Die freie Strecke des Schärbandes zwischen dem Verlassen der Umlenkwalze 6 und dem Auflaufpunkt kann während des gesamten Arbeitsvorgangs äusserst kurz gehalten werden.

In den meisten Fällen kann auf diese Weise auf eine spezielle Bandbreitenregelung verzichtet werden, da eine Veränderung der Bandbreite durch äussere Einflüsse wie z.B. Umluft usw. kaum mehr möglich ist. Auch das Stoppen und Wiederinbetriebsetzen des Wickelvorgangs hat bei dieser kurzen Schärbandführung praktisch keinen Einfluss auf das Schärband.

Muss zur Bildung eines Fadenkreuzes eine Teilschnur 19 in den Fadenverband 5 eingeführt werden, so ist deren Handhabung wesentlich leichter als bei konventionellen Schärmaschinen. Die Einführung der Teilschnur in das Schärband und auf den Wickel erfolgt nur über eine einzige Umlenkwalze und auf dem kürzestmöglichen Weg. Auch die Befestigung der Teilschnur an der Schärtrommel erfolgt in der unteren Hälfte und nicht in der oberen Hälfte der Schärtrommel, wobei die Zugänglichkeit wesentlich erleichtert wird.

Der Kettbaum 15 zum Bäumen der fertigen Schärkette 17 ist unmittelbar neben der Schärtrommel achsparallel gelagert. Die Schärkette wird dem Kettbaum über eine Umlenkwalze 16 zugeführt. Diese Umlenkwalze ist so angeordnet, dass ihre Achse auf einer Ebene etwas über dem Scheitelpunkt 10 der Schärtrommel liegt.

Zum Schären wird die Schärtrommel 2 in Pfeilrichtung b gedreht, wobei die Schärkette 17 über den Scheitelpunkt 10 abgewickelt wird. Der Umlenkwinkel der Schärkette 17 an der Umlenkwalze 16 unmittelbar beim Beginn des Bäumens ∝1 ändert sich bis zum Schluss des Bäumvorgangs ∝2 nur geringfügig. Wegen des stets etwa gleichen Umschlingungswinkels eignet sich die Umlenkwalze 16 daher besonders vorteihaft als Messwalze zum Messen bzw. zum Regeln des Kettzuges. Alternativ oder gleichzeitig kann die Umlenkwalze 16 auch als Sickenwalze, also als mehreckige Walze ausgebildet sein, die durch fortwährende Auf- und Abbewegung der Schärkette zusammenhängende Kettfäden löst. Auch als Schlichtewalze zum Auftragen von Schlichte kann die Umlenkwalze 16 eingesetzt werden.

Ein wesentlicher Vorteil liegt übrigens auch noch darin, dass während des ganzen Bäumprozesses die Schärkette 17 von der Schärtrommel 2 bis zum Kettbaum 15 visuell überwacht werden kann. Bei umgekehrtem Drehsinn, bzw. bei einem Abwickeln der Schärkette über den Fusspunkt der Schärtrommel wäre dies praktisch nicht möglich.

Die Figuren 3 und 4 zeigen ein alternatives Ausführungsbeispiel.

Aus Figur 4 ist auch noch deutlich sichtbar, dass das umgelenkte Schärband 3 vertikal auf die Schärtrommel bzw. auf den Wickel aufläuft und dass demzufolge der Auflaufpunkt 14 genau auf der horizontalen Ebene der Achse 9 der Schärtrommel liegt.

Anders als beim vorhergehenden Ausführungsbeispiel fällt beim Bäumen auch die Umlenkwalze 16 für die Schärkette weg. Die Schärkette 20 verläuft unmittelbar tangential von der Schärtrommel 2 zum Kettbaum 15. Auch bei dieser Lösung kann die Schärkette wesentlich besser überwacht werden, als wenn das Abwickeln über den Fusspunkt der Schärtrommel erfolgen würde.

Selbstverständlich kann sich die geometrische Anordnung der einzelnen Walzen sowie deren Durchmesser je nach Anwendungsfall verändern, ohne dass dabei der Gegenstand der Erfindung verlassen wird.

## Patentansprüche

1. Verfahren zum Schären von Fäden auf die Schärtrommel (2) einer Konusschärmaschine (1), wobei ein von einem Spulengatter abgezogener Fadenverband (5) als Schärband (3) auf die Schärtrommel aufgewickelt wird und wobei ein Schärschlitten (4), auf dem ein Schärriet und eine Umlenkwalze angeordnet sind, in Abhängigkeit vom Konuswinkel und von der anwachsenden Wickeldicke sowohl achsparallel als auch bezüglich seines Abstands zur Trommelachse verschoben wird, dadurch gekennzeichnet, dass das Schärband um den Scheitelpunkt der Umlenkwalze (6) nach unten umgelenkt wird und durch eine dem Schärschlitten zugeordnete Presswalze (11) unmittelbar unter der Umlenkwalze (6) gegen die Schärtrommel gepresst wird, und dass der Auflaufpunkt (14) des Schärbandes auf der Schärtrommel bzw. auf dem Wickel unmittelbar unter bzw. an der Umlenkwalze auf einer horizontalen Ebene zwischen der Achse (9) der Schärtrommel und deren Scheitelpunkt (10) sowie zwischen der Achse (12) der Presswalze und dem Scheitelpunkt der Umlenkwalze liegt, wobei die Schärtrommel in einer Richtung gedreht wird, die von ihrem Scheitelpunkt aus in Richtung der Umlenkwalze verläuft.

2. Verfahren nach Anspruch 1, dadurch gekennzeichnet, dass die Bandzugspannung des Schärbandes (3) und/oder dessen Länge an der Umlenkwalze (6) gemessen wird.

3. Verfahren nach Anspruch 1 wobei anschließend die auf der Schärtrommel gewickelte Schärkette (17) auf einen Kettbaum (15) aufgewickelt wird, dadurch gekennzeichnet, dass die Schärkette (17) über den Scheitelpunkt (10) der Schärtrommel (2) abgewickelt wird, wobei die Drehrichtung der Schärtrommel reversiert wird.

4. Vorrichtung zum Schären von Fäden auf die Schärtrommel (2) einer Konusschärmaschine (1), gemäß dem Verfahren nach Anspruch 1, an der ein von einem Spulengatter abgezogener Fadenverband (5) als Schärband (3) auf die Schärtrommel aufwickelbar ist, mit einem Schärriet (7), das auf einem Schärschlitten (4) sowohl achsparallel als auch bezüglich seines Abstands zur Trommelachse (9) der Schärtrommel (2) radial verstellbar ist, und mit einer am Schärschlitten zwischen dem Schärriet (7) und der Schärtrommel (2) angeordneten Umlenkwalze (6), deren Achse (8) auf einer horizontalen Ebene zwischen der Achse (9) der Schärtrommel und deren Scheitelpunkt (10) liegt, dadurch gekennzeichnet, dass die Schärtrommel derart drehantreibbar ist, dass das Schärband (3) über die Umlenkwalze (6) nach unten auf die Schärtrommel aufwickelbar ist, und dass unter der Umlenkwalze (6) eine dem Schärschlitten zugeordnete und gegen die Schärtrommel (2) pressbare Presswalze zum Egalisieren des Schärbandauftrags auf der Schärtrommel unmittelbar nach der Umlenkwalze (6) angeordnet ist, wobei das Schärband auf der Schärtrommel bzw. auf dem Wickel an einem Auflaufpunkt aufwickelbar ist, der auf einer horizontalen Ebene zwischen der Achse der Schärtrommel und deren Scheitelpunkt sowie zwischen der Achse der Presswalze und dem Scheitelpunkt der Umlenkwalze liegt.

5. Vorrichtung nach Anspruch 4, dadurch gekennzeichnet, dass die Achse (13) der Presswalze (11) auf der gleichen horizontalen Ebene angeordnet ist wie die Achse (9) der Schärtrommel (2).

6. Vorrichtung nach einem der Ansprüche 4 oder 5, dadurch gekennzeichnet, dass die Umlenkwalze (6) als Messwalze zum Messen der Bandzugspannung und/oder der Bandlänge ausgebildet ist.

7. Vorrichtung nach einem der Ansprüche 4 bis 6 mit einem auf der dem Schärriet (7) abgewandten Seite der Schärtrommel (2) und parallel zu dieser drehbar gelagerten Kettbaum (15) zum Bäumen der Schärkette (17).

8. Vorrichtung nach Anspruch 7, dadurch gekennzeichnet, dass zwischen der Schärtrommel (2) und dem Kettbaum (15) eine Umlenkwalze (16) angeordnet ist, deren Achse auf einer horizontalen Ebene über der Achse der Schärtrommel liegt.

9. Vorrichtung nach Anspruch 8, dadurch gekennzeichnet, dass die Umlenkwalze (16) für die Schärkette (17) als Zugmesswalze zum Messen der Kettspannung ausgebildet ist.

## Claims

1. Method of warping yarns on the warping drum (2) of a cone-type sectional warping machine (1), a yarn strip (5) being withdrawn from a bobbin creel and wound onto the warping drum as a warp strip (3) and a warping carriage (4), on which are arranged a warping reed and a deflection roller, being displaced both parallel to and also in relation to its distance from the axis of the drum in dependence on the cone angle and the increasing thickness of the winding, characterized in that the warp strip is deflected downwards around the vertex of the deflection roller (6) and is pressed against the warping drum by a press roller (11) allocated to the warping carriage immediately beneath the deflection roller and that the run-on point (14) of the warp strip onto the warping drum or onto the winding lies directly below or at the deflection roller on a horizontal plane between the axis (9) of the warping drum and the vertex (10) of said warping drum, as well as on a horizontal plane between the axis (12) of the press roller and the vertex of the deflection roller, the warping drum being rotated in a direction that runs from the vertex of said warping drum towards the deflection roller.

2. Method according to claim 1, characterized in that the tension of the warping strip (3) and/or its length is measured on the deflection roller (6).

3. Method according to claim 1 wherein the warp (17) on the drum is subsequently wound onto a warping beam (15), characterized in that the warp (17) is wound over the vertex (10) of the warping drum (2), the rotational direction of the drum being reversed.

4. Device for the warping of yarns onto the warping drum (2) on a cone-type sectional warping machine according to the method described in claim 1 on which a yarn strip (5), withdrawn from a bobbin creel as a warping strip (3), is able to be wound onto the warping drum, with a warping reed (7), said warping reed being able to be displaced on a warping carriage (4) as well as both parallel to and, with regard to its distance, radially in relation to the axis (9) of the warping drum (2), and with a deflection roller (6) arranged on the warping carriage between the warping reed (7) and the warping drum (2), the axis (8) of the deflection roller lying on a horizontal plane between the axis (9) of the warping drum and the vertex (10) of the warping drum, characterized in that the warping drum can be driven to rotate in such a way that the warp strip (3) is able to be wound over the deflection roller (6) downwards onto the warping drum, and that a press roller is arranged below the deflection roller (6), said press roller being allocated to the warping carriage and being able to be pressed against the warping drum (2) in order to equalize the application of the warp strip onto the warping drum directly after the delection roller (6), the warping strip being able to be wound onto the warping drum or onto the winding at a run-on point lying on a horizontal plane between the axis of the warping drum and the vertex of said warping drum as well as between the axis of the press roller and the vertex of the deflection roller.

5. Device according to claim 4, characterized in that the axis (13) of the press roller (11) is arranged on the same horizontal plane as the axis of the warping drum (2).

6. Device according to one of the claims 4 or 5, characterized in that the deflection roller (6) is formed as a measuring roller to measure the strip tension and/or the strip length.

7. Device according to one of the claims 4 to 6, with a warping beam (15) for beaming the warp (17), said warping beam being mounted in bearings to rotate parallel to the warping drum on the side of the warping drum oriented away from the warping reed.

8. Device according to claim 7, characterized in that a deflection roller (16) is arranged between the warping drum (2) and the warping beam (15), the axis of said deflection roller lying on a horizontal plane above the axis of the warping drum.

9. Device according to claim 8, characterized in that the deflection roller (16) is formed as a tension measuring roller for measuring the tension of the warp (17).

## Revendications

1. Procédé pour l'ourdissage de fils sur le tambour (2) d'un ourdissoir sectionnel à cône (1), selon lequel un assemblage de fils (5) déroulé d'un cantre est enroulé sous la forme d'une nappe d'ourdissage (3) sur le tambour, et un chariot d'ourdissage (4) sur lequel sont disposés un peigne d'ourdissage et un cylindre de déviation est déplacé, en fonction de l'angle de cône et l'épaisseur croissante de la bobine, aussi bien parallèlement à l'axe que relativement à son écartement par rapport à l'axe du tambour, caractérisé en ce que la nappe d'ourdissage est déviée vers le bas au sommet du cylindre de déviation (6) et est pressée contre le tambour d'ourdissage, juste au-dessous du cylindre de déviation (6), par un cylindre presseur (11) associé au chariot d'ourdissage, et en ce que le point de contact (14) de la nappe d'ourdissage sur le tambour ou sur la bobine, juste au-dessous du cylindre de déviation ou au niveau de celui-ci, se trouve sur un plan horizontal situé entre l'axe (9) du tambour et son sommet (10), et entre l'axe (12) du cylindre presseur et le sommet du cylindre de déviation, le tambour tournant dans un sens qui part de son sommet vers le cylindre de déviation.

2. Procédé selon la revendication 1, caractérisé en ce que la tension de traction de la nappe d'ourdissage (3) et/ou sa longueur sont mesurées au niveau du cylindre de déviation (6).

3. Procédé selon la revendication 1, selon lequel la chaîne d'ourdissage (17) enroulée sur le tambour d'ourdissage est ensuite enroulée sur une ensouple (15), caractérisé en ce que la chaîne d'ourdissage (17) est déroulée par le sommet (10) du tambour (2), le sens de rotation du tambour étant inversé.

4. Dispositif pour l'ourdissage de fils sur le tambour (2) d'un ourdissoir sectionnel à cône (1) selon le procédé de la revendication 1, au niveau duquel un assemblage de fils (5) déroulé d'un cantre est apte à être enroulé sous la forme d'une nappe d'ourdissage (3) sur le tambour, comportant un peigne d'ourdissage (7) qui est mobile sur un chariot d'ourdissage (4) aussi bien parallèlement à l'axe que radialement relativement à son écartement par rapport à l'axe (9) du tambour (2), et un cylindre de déviation (6) qui est disposé au niveau du chariot d'ourdissage entre le peigne (7) et le tambour (2) et dont l'axe (8) se trouve sur un plan horizontal situé entre l'axe (9) du tambour et son sommet (10), caractérisé en ce que le tambour d'ourdissage est apte à être entraîné en rotation de telle sorte que la nappe d'ourdissage (3) puisse être enroulée par l'intermédiaire du cylindre de déviation (6) et vers le bas sur le tambour, et en ce qu'il est prévu, sous le cylindre de déviation (6), un cylindre presseur associé au chariot d'ourdissage et apte à être pressé contre le tambour (2) afin d'égaliser l'application de la nappe d'ourdissage sur le tambour juste après le cylindre de déviation (6), étant précisé que la nappe d'ourdissage est apte à être enroulée sur le tambour ou sur la bobine à un point de contact qui se trouve sur un plan horizontal situé entre l'axe du tambour d'ourdissage et son sommet, et entre l'axe du cylindre presseur et le sommet du cylindre de déviation.

5. Dispositif selon la revendication 4, caractérisé en ce que l'axe (12) du cylindre presseur (11) est disposé sur le même plan horizontal que l'axe (9) du tambour d'ourdissage (2).

6. Dispositif selon l'une des revendications 4 ou 5, caractérisé en ce que le cylindre de déviation (6) est conçu comme un cylindre de mesure pour mesurer la tension de traction de la nappe et/ou sa longueur.

7. Dispositif selon l'une des revendications 4 à 6, comportant une ensouple (15) pour l'ensouplage de la chaîne d'ourdissage (17), qui est montée sur le côté du tambour d'ourdissage (2) opposé au peigne d'ourdissage (7) et qui est apte à tourner parallèlement audit tambour.

8. Dispositif selon la revendication 7, caractérisé en ce qu'il est prévu, entre le tambour d'ourdissage (2) et l'ensouple (15), un cylindre de déviation (16) dont l'axe se trouve sur un plan horizontal situé au-dessus de l'axe du tambour.

9. Dispositif selon la revendication 8, caractérisé en ce que le cylindre de déviation (16) prévu pour la chaîne d'ourdissage (17) est conçu comme un cylindre de mesure de traction pour mesurer la tension de la chaîne.
